# EUROPÄISCHE PATENTSCHRIFT

(11) **EP 1 992 900 B1**
(45) Veröffentlichungstag und Bekanntmachung des Hinweises auf die Patenterteilung: **05.03.2014**
(21) Anmeldenummer: 08008703.4
(22) Anmeldetag: 09.05.2008
(51) Int. Cl.: F41A 27/22, F41A 23/24

(54) **Lafette mit überlagerten Azimutbewegungen**
Mount with overlaid azimuth movements
Affût de canon doté d'un mouvement azimut superposé

(30) Priorität: 16.05.2007 DE 102007023430
(43) Veröffentlichungstag der Anmeldung: 19.11.2008
(73) Patentinhaber: Rheinmetall Landsysteme GmbH, 29345 Unterlüß (DE)
(72) Erfinder: Brandl, Gerd, 86154 Augsburg (DE)
(74) Vertreter: Dietrich, Barbara

(56) Entgegenhaltungen:
- EP-A2- 0 878 686
- EP-A2- 0 899 533
- DE-A1- 3 122 696
- US-A- 5 353 680

## Beschreibung

Die Erfindung betrifft eine Lafette oder Turm für eine Waffe, die beispielsweise auf einem Wannendach eines Fahrzeuges angeordnet ist.

Aus der DE 31 08 132 A1 ist eine Gelenklafette für Panzerfahrzeuge bekannt, deren Waffenaufnahme an einem aus Panzerglas bestehenden Block zentrisch angeordnet ist und sich mit diesem bewegt. Der Block ist kardanisch bzw. in einem Kreuzgelenk gelagert. Dadurch werden Toträume vermieden und eine gute Rundumverteidigung des Fahrzeuges erreicht.

Mit der DE 199 27 656 A1 wird ein gepanzertes Transportfahrzeug mit einer über einen Drehkranz auf dem Dach gelagerten Lafette offenbart. Die zur Fernbedienung erforderliche elektrische Energie und elektrische Signale werden über einen Schleifring in den Schartenturm übertragen.

Die US 5,353,680 A betrifft eine Waffe, die auf einem Turm an einem gepanzerten Fahrzeug montiert werden kann. Dieser ist um eine Turmachse drehbar. Ein drehbares Anbauteil ist des Weiteren im Bereich einer Öffnung im Fahrzeugdach eingebunden. Eine Lukenabdeckung ist in einem Teilbereich des drehbaren Anbauteils angebracht. Vor der Lukenabdeckung ist die Waffe angeordnet, die gegenüber dem drehbaren Anbauteil verstellt (verdreht) werden. Die Energieübertragung zur Waffe selbst erfolgt durch einen Schleifring. Die Drehbewegung des Anbauteils ist dabei unabhängig von der Drehbewegung der Luke.

Die DE 31 22 696 A1 offenbart eine Lafette gemäss Oberbegriff des Anspruchs 1; sie beschäftigt sich mit einer Lafette für Maschinengewehre oder ähnliche Waffen. Diese ist mit zwei um eine senkrechte Achse zueinander versetzt verschwenkbaren und in der Höhe zueinander versetzten Schwenkarmen ausgebildet. Der untere Schwenkarm ist mit seinem freien Ende schwenkbar auf einem feststehenden senkrechten Lagerzapfen gelagert. Der obere, als vertikal verstellbarer Parallelogramm-Rahmen ausgebildete Schwenkarm weist an seinem freien Ende eine Aufnahme zur drehbaren Befestigung einer Traggabel für die Waffe auf. Die Lafette besitzt ein erstes Kettenrad, das über Ketten mit einem zweiten Kettenrad verbunden ist. Dabei kann der erste Schwenkarm um einen Schwenkzapfen verschwenkt werden und der zweite Schwenkarm um einen Drehzapfen. Sperrklinken ermöglichen das voneinander unabhängige Verschwenken der Schwenkarme.

Die EP 0 899 533 A2 beschreibt eine Schwenklafette auf einem Träger, der vor einer Luke eines Turmes angeordnet ist. An der Oberseite des Trägers ist ein Drehlager angebracht, in dem ein Schwenkarm mit seinem vorderen Ende drehbar gelagert ist. Dieser Schwenkarm trägt an seinem hinteren Ende eine Schwenk- und Gewichtsausgleicheinrichtung, an der ein Maschinengewehr schwenkbar gelagert ist.

Die EP 0 878 686 A2 betrifft ein Waffenkontrollsystem mit einer Waffenstabilisierung.

Bei auf Fahrzeugen lafettierten Waffen, die über keine Schleifringübertrager verfügen, werden die Ströme und elektrischen Signale über Kabel zur Wanne übertragen. Der Richtbereich wird dadurch eingeschränkt, dass das / die Kabel der Lafette bei der Drehbewegung in der horizontalen Ebene umschlingen und den Bediener der Lafette behindern. Es ist bekannt, bei auf Fahrzeugen lafettierten Geschützen ohne Schieifringübertrager die Kabel in einer Energieführungskette oder einem starren Kanal um den Bediener der Waffe herumzuführen und einen Längenausgleich an einer geeigneten Stelle beispielsweise durch Bildung einer Schlaufe etc. vorzusehen. Das / die Kabel werden daher in der Praxis an einer mit der Lafette mit drehenden Einrichtung nach unten geführt und durch eine spiralförmige Ausbildung in die Lage versetzt, dass sich die Lafette drehen kann, ohne dass eine Umschlingung oder Behinderung des Bedieners stattfinden kann.

Nachteilig ist, dass das / die nach unten geführten Kabel mit dessen Halterung einen großen Störbereich im Fahrzeuginneren bewirken, was eine Nutzung dieses Raumes für Personen und/oder zur Verstauung von Gegenständen unmöglich macht. Die um die Lafette verlegten Kabel mit dem erforderlichen Längenausgleich stören die Sicht und die Bewegungsfreiheit des Bedieners und beansprucht viel Freiraum.

Die DE 197 51 305 A1 betrifft eine Vorrichtung zur Höhen- und Seitenausrichtung einer Lafette, die gegenüber einem feststehenden Bedienstand verdrehbar ist. Die Höhenausrichtung erfolgt über einen Antriebsstrang. Ein dabei verwendeter Zwischenring ist konzentrisch zur Drehachse der Lafette angeordnet. Der dabei gebildete Hohlraum kann als Durchführung für Betätigungseinrichtungen eines Geschützes und/oder Kabel beispielsweise einer Videokamera zum Visieren dienen.

Der Erfindung liegt die Aufgabe zugrunde, eine Möglichkeit aufzuzeigen, die es ermöglicht, dass das / die Kabel einer Lafette weder den Raum im Fahrzeuginneren beschneiden, noch die Lafette oder den Bediener beim Drehen in der horizontalen Ebene in der Sicht oder Beweglichkeit behindern.

Diese Aufgabe wird erfindungsgemäß durch die Merkmale des Anspruchs 1 gelöst.

Weitere, besonders vorteilhafte Ausgestaltungen der Erfindung offenbaren die Unteransprüche.

Die Erfindung beruht im Wesentlichen auf dem Gedanken, die Richtbewegung der Lafette mit Waffe und Waffenrohr von der Richtbewegung der Waffe selbst derart zu trennen, dass eine Bewegung in azimutaler Achse durch ein Seitendrehlager (Primärachse) der Lafette eingeleitet wird, die Waffe jedoch dann über eine eigene horizontale Drehachse (Sekundärachse) weiter oder zurück gedreht und dabei gerichtet wird.

Die Waffe wird über ein zweites Seitendrehlager durch ein Getriebe zwangsweise von einem Primärantrieb gesteuert.

Prinzipiell befindet sich die Sekundärachse in einem beliebigen Abstand zur Primärachse, ist damit frei wählbar anbringbar.

Die Drehbewegung um die Primärachse wird durch eine elektrisch, hydraulisch oder von Hand angetriebene Einheit eingeleitet. Die um die Sekundärachse drehbar gelagerte Waffenhalterung wird dabei mittels Übersetzungen oder Untersetzungen mit verschwenkt. Die Waffe kann aus der Ausgangsstellung heraus voreilen oder zurückbleiben.

Durch eine derartige, aus zwei voneinander beabstandeten und parallel zueinander angeordneten Drehachsen bestehende Anordnung wird erreicht, dass durch eine Über-/Untersetzung der Primärachse zur Sekundärachse der Richtwinkel der Primärachse verringert und somit auch der Raum für die Kabel zur Informations- und Energieübertragung deutlich reduziert werden kann.

Weitere Einzelheiten und Vorteile der Erfindung ergeben sich aus den folgenden anhand von Figuren erläuterten Ausführungsbeispielen.

Es zeigen:
- Fig.1: eine Seitenansicht einer Lafette mit einer Waffe in einer Ruhestellung,
- Fig.1a: eine Draufsicht auf die in Fig.1 dargestellte Lafette mit Waffe,
- Fig.2: in einer Draufsicht die Lafette mit der Waffe in einer verschwenkten Stellung,
- Fig. 3: eine Draufsichtdarstellung der Lafette mit Waffe in einer in zwei Winkeln verschwenkten Stellung,
- Fig. 4: in einer weiteren Draufsicht die Lafette mit Waffe in einer in zwei Winkeln verschwenkten Stellung,
- Fig. 5: eine Seitenansicht der Lafette mit Waffe auf einem Wannendach eines Fahrzeuges,
- Fig. 6: eine Funktionsdarstellung der Bewegungsübertragung mittels Getriebe (Ausgangslage = Ruhelage),
- Fig. 7: die Darstellung aus Fig. 6 mittels Winkelangaben (verschwenkte Stellung),
- Fig. 8: eine Funktionsdarstellung der Bewegungsübertragung mittels getrenntem Sekundärantrieb,
- Fig. 9: die Darstellung aus Fig. 8 mittels Winkelangaben (verschwenkte Stellung).

In Fig.1 ist mit 20 eine Lafette gekennzeichnet, welche eine Oberlafette 3 zur Halterung einer mit 1 bezeichneten Waffe (beispielsweise eine Maschinenkanone) mit Waffenrohr 2 ausweist, die an der Oberlafette 3 höhenrichtbar befestigt ist. Mit 4 ist als eine Ausführungsform ein Lukendeckel gekennzeichnet, an welchem die Oberlafette 3 über eine Grundplatte 5 befestigt ist. Im dargestellten Ausführungsbeispiel ist der Lukendeckel 4 Bestandteil der Lafette 20.

Die Waffe 1 mit dem Waffenrohr 2 sowie die Oberlafette 3, die Grundplatte 5 und der Lukendeckel 4 sind um eine erste Drehachse (Primärachse) 6 eines ersten (Primär-) Seitendrehlagers 7 drehbar. Die Drehbewegung dieser Teile wird durch einen Primärantrieb 8 bewerkstelligt.

Die Waffe 1 mit Waffenrohr 2 sowie die Oberlafette 3 sind zudem um eine vertikale zweite Drehachse (Sekundärachse) 9 in einem weiteren (Sekundär-) Seitendrehlager (Drehkranzlager) 10 drehbar angeordnet. Die Drehbewegung der Waffe 1 wird durch einen Sekundärantrieb 11 ausgeführt.

Fig. 1a zeigt die Waffe 1 mit Waffenrohr 2 und Oberlafette 3 in einer so genannten Ruheposition. Mit 12 ist der Drehpunkt der Waffe 1 (sekundäre Drehpunkt) in der Sekundärachse 9 und mit 13 der Drehpunkt der Lafette 3 (primäre Drehpunkt) in der Primärachse 6 gekennzeichnet.

Anhand der weiteren Figuren werden nunmehr die Funktionsweise bzw. möglichen beispielhaften Ausführungen näher erläutert.

Fig. 2 zeigt die Waffe 1 mit Waffenrohr 2 und Oberlafette 3 in einer in einem Winkel η um die Sekundärdrehachse 9 (Sekundärdrehpunkt 12) gegenüber der Ruheposition (Ausgangsstellung) verdrehte Position. Der Lukendeckel 4 ist in seiner Ruhestellung verblieben.

In Fig. 3 und Fig. 4 dargestellt sind nunmehr Kombinationen für ein Verdrehen der Waffe 1 mit Waffenrohr 2 und Oberlafette 3, der Grundplatte 5 und des Lukendeckels einerseits und dem unabhängigen Verdrehen der Waffe 1 mit Waffenrohr 2 und der Oberlafette 3 andererseits.

In Fig. 3 werden die Waffe 1 mit Waffenrohr 2, die Oberlafette 3, die Grundplatte 5 sowie der Lukendeckel 4 um einen Winkel κ₁ und die Waffe 1 mit Waffenrohr 2 und Oberlafette 3 um einen Winkel η₁ gedreht. Die Waffe 1 mit Waffenrohr 2 ist gegenüber der Ruheposition um einen Gesamtwinkel λ₁ verschwenkt.

In Fig. 4 sind die Waffe 1 mit Waffenrohr 2, die Oberlafette 3, die Grundplatte 5 sowie der Lukendeckel 4 um einen Winkel κ₂ gedreht, die Waffe 1 mit Waffenrohr 2 und Oberlafette 3 selbst um einen weiteren Winkel η₁, so dass ist Summe die Waffe 1 mit Waffenrohr 2 gegenüber der Ruhe- bzw. Ausgangsposition einen Änderung von λ₂ eingenommen hat.

Die Waffe 1 eilt aus der Ausgangsstellung heraus einmal voraus (Fig. 3) oder kann zurück bleiben (Fig. 4).

Fig. 5 zeigt die Erfindung gemäß Anspruch 1, wobei eine erste Anbindung an ein Wannendach 14, die sich gegenüber einer weiteren insbesondere durch den zusätzlichen Antrieb 11.1 unterscheidet. Das Seitenrichtlager 7 ist mit einer Wannenzarge 15 des Wannendachs 4 starr verbundenen. Die zweite Seitenrichtachse, d.h., die Sekundärachse 9 wird hier durch ein Getriebe 11.1 angetrieben. Als Primärantrieb 8 ist hier beispielsweise ein herkömmlicher elektrischer Antrieb (Motor) vorgesehen. Die Drehbewegung wird über Zahnräder 11.1.1 und 11.1.2 zur Über- oder Untersetzung (umschaltbar) auf ein weiteres Zahnrad 11.1.3 des Getriebes 11.1 übertragen. Dieses Zahnrad 11.1.3 überträgt seinerseits die Drehbewegung auf das Sekundär-Seitendrehlager 10 der Waffe 1. Die Waffe 1 wird dann entsprechend der Über- / Untersetzung gedreht.

Das Zusammenwirken der Übertragungen ist in Fig. 6 und Fig. 7 näher dargestellt. Fig. 6 zeigt das System in der Ausgangs- bzw. Ruhelage, Fig. 7 in einer verschwenkten Stellung. An der Grundplatte 5 befindet sich der elektrische Antrieb 8 (Fig. 5), dessen Ritzel Z1 in die Innenverzahnung Z2 des mit der Wannenzarge 15 starr verbundenen Außenring des Seitendrehlagers 7 eingreift. Somit drehen sich Waffe 1 mit Waffenrohr 2, die Oberlafette 3, die Grundplatte 5 und der Lukendeckel 4 zusammen mit dem Antrieb 8 um die Primärachse 6 um einen ersten Winkel β. Durch das Getriebe 11.1 (in diesem Fall bestehend aus den Zahnrädern 11.1.1 bis 11.1.3 bzw. Z4, Z5, Z6) ändert sich die Übersetzung und die Drehrichtung γ. Die Waffe 1 mit Waffenrohr 2 wird dann zusammen mit der Oberlafette 3 um die Sekundärachse 9 (Sekundärdrehpunkt 12) relativ zum Wannendach (Turm) um einen Winkel δ verdreht. Das Gesamtsystem (20) ist um einen Gesamtwinkel ε aus der Primärachse 6 gedreht worden.

Im weiteren nicht erfindungsgemäßen Ausführungsbeispiel nach Fig. 8 und 9 ist der Sekundärantrieb 11 ein vom Primärantrieb 8 entkoppeltes System (nicht näher dargestellt). An der Grundplatte 5 befindet sich auch hier ein erster Antrieb 8, dessen Ritzel Z1' in die Innenverzahnung Z2' des mit der Wannenzarge 15 starr verbundenen Außenring des Primär- Seitendrehlagers 7 eingreift. Es drehen sich Waffe 1 mit Waffenrohr 2, die Oberlafette 3, die Grundplatte 5 und der Lukendeckel 4 zusammen mit dem Antrieb 8 um die Primärachse 6 um den Winkel β. Durch den zusätzlichen Antrieb 11, beispielsweise ein elektrischer Motor, kann über das Ritzel Z3' die Übersetzung und Drehrichtung γ verändert werden, welches in die Verzahnung Z4' am Seitendrehlager 10 (wannen- bzw. turmfest) eingreift. Die Waffe 1 mit Waffenrohr 2 und Oberlafette 3 lassen sich durch den Antrieb 11 zusätzlich um die Sekundärachse 9 relativ zum Fahrzeug um den Winkel δ verdrehen. Das Gesamtsystem (20) ist um einen Gesamtwinkel ε aus der Mittenachse heraus gedreht worden.

Bezogen auf die Primärachse 6 dreht sich die Waffe 1 in beiden Fällen um einen Winkel ε = β + δ. In einem Zahlenbeispiel würde ein Drehwinkel α des Antriebs 8 von 64° eine Änderung der Waffe 1 mit Waffenrohr 2 (und Oberlafette 3) von 20° um die Primärachse 6 bewirken, die damit verbundene zwangsgesteuerte Winkelbewegung δ von 15° um die Sekundärachse 9 eine Winkelstellung ε der Waffe 1 zur Primärachse 6 von 35°.

Es versteht sich, dass die hier erwähnte Lafette 20 bzw. die damit verbundene Prinzip der Verdrehung der Waffe auch in einem Turm integriert werden kann, welcher durch ein Primärseitendrehlager gedreht wird.

## Patentansprüche

1. Lafette (20) oder Turm mit wenigstens einer Waffe (1), einem Waffenrohr (2) und einer Oberlafette (3), aufweisend ein erstes Seitendrehlager (7), welches zum Drehen von wenigstens der Waffe (1), dem Waffenrohr (2) und der Oberlafette (3) um eine vertikale Primärachse (6) dient, wobei ein weiteres Seitendrehlager (10) eingebunden ist, welches die Waffe (1) mit Waffenrohr (2) und Oberlafette (3) um eine vertikale Sekundärachse (9) abhängig der Drehbewegung des ersten Seitendrehlagers (7) gegenüber der Primärachse (6) verdrehen kann, **dadurch gekennzeichnet, dass** ein zusätzliches Getriebe (11.1) für das Verdrehen um die vertikale Sekundärachse (9) eingebunden ist, so dass die um die Sekundärachse (9) drehbar gelagerte Oberlafette (3) mit Waffe (1)
sowohl als auch
und Waffenrohr (2) sowohl mittels Übersetzungen als auch Untersetzungen gegenüber einer Ausgangs- bzw. Ruhestellung voreilen oder zurückbleiben kann.

2. System (20) nach Anspruch 1, **dadurch gekennzeichnet, dass** das Getriebe (11.1.) aus Zahnrädern (11.1.1-11.1.3, Z4, Z5, Z6) besteht und die Drehbewegung des ersten Seitendrehlagers (7) über die Zahnräder (11.1.1, 11.1.2) zur Über- oder Untersetzung auf das weitere Zahnrad (11.1.3) des Getriebes (11.1) übertragen wird, wobei dieses Zahnrad (11.1.3) seinerseits die Drehbewegung auf das Sekundär-Seitendrehlager (10) der Waffe (1) überträgt und die Über- oder Untersetzung umschaltbar ist.

3. System nach Anspruch 1 oder 2, **dadurch gekennzeichnet, dass** das Drehen der Waffe (1) mit Waffenrohr (2) und der Oberlafette (3) um die Primärachse (6) durch einen elektrischen, hydraulischen, pneumatischen oder mechanischen Antrieb (8) erfolgt.

4. System nach einem der Ansprüche 1 bis 3, **dadurch gekennzeichnet, dass** sich die Sekundärachse (9) in einem beliebigen Abstand zur Primärachse (6) befindet und dieser frei wählbar ist.

## Claims

1. Mount (20) or tower with at least one weapon (1), a weapon barrel (2) and an upper mount (3), having a first side rotary bearing (7), which serves for rotating at least the weapon (1), the weapon barrel (2) and the upper mount (3) about a vertical primary axis (6), and incorporating a further side rotary bearing (10), which can rotate the weapon (1) with the weapon barrel (2) and the upper mount (3) about a vertical secondary axis (9) in a manner depending on the rotational movement of the first side rotary bearing (7) with respect to the primary axis (6), **characterized in that** an additional gear mechanism (11.1) is incorporated for the rotation about the vertical secondary axis (9), so that the upper mount (3), mounted rotatably about the secondary axis (9), with the weapon (1) and the weapon barrel (2) can run ahead of or lag behind a starting position or rest position by means of both stepping-up transmissions and stepping-down transmissions.

2. System (20) according to Claim 1, **characterized in that** the gear mechanism (11.1) consists of gear wheels (11.1.1-11.1.3, Z4, Z5, Z6) and the rotational movement of the first side rotary bearing (7) is transferred to the further gear wheel (11.1.3) of the gear mechanism (11.1) via the gear wheels (11.1.1, 11.1.2) for the stepping-up or stepping-down transmission, wherein this gear wheel (11.1.3) for its part transfers the rotational movement to the secondary side rotary bearing (10) of the weapon (1) and the stepping-up or stepping-down transmission can be switched over.

3. System according to Claim 1 or 2, **characterized in that** the rotation of the weapon (1) with the weapon barrel (2) and the upper mount (3) about the primary axis (6) is performed by an electrical, hydraulic, pneumatic or mechanical drive (8).

4. System according to one of Claims 1 to 3, **characterized in that** the secondary axis (9) is at any desired distance from the primary axis (6) and this distance is freely selectable.

## Revendications

1. Affût (20) ou tourelle comprenant au moins une arme (1), un canon (2) et un affût supérieur (3), présentant un premier palier de rotation latéral (7) qui sert à la rotation au moins de l'arme (1), du canon (2) et de l'affût supérieur (3) autour d'un axe primaire vertical (6), un palier de rotation latéral (10) supplémentaire étant inclus, lequel permet la rotation de l'arme (1) avec le canon (2) et l'affût supérieur (3) autour d'un axe secondaire vertical (9) en fonction du mouvement de rotation du premier palier de rotation latéral (7) par rapport à l'axe primaire (6), **caractérisé en ce qu'**un engrenage (11.1) supplémentaire est inclus pour la rotation autour de l'axe secondaire vertical (9), de sorte que l'affût supérieur (3), avec l'arme (1) et le canon (2), logé de manière à pouvoir effectuer une rotation autour de l'axe secondaire (9), peut être en avance ou rester en arrière par rapport à une position initiale ou de repos aussi bien à l'aide de surmultiplications que de démultiplications.

2. Système (20) selon la revendication 1, **caractérisé en ce que** l'engrenage (11.1) se compose de roues dentées (11.1.1-11.1.3, Z4, Z5, Z6) et le mouvement de rotation du premier palier de rotation latéral (7) est transmis par le biais des roues dentées (11.1.1, 11.1.2) sur la roue dentée supplémentaire (11.1.3) de l'engrenage (11.1) pour une surmultiplication ou une démultiplication, cette roue dentée (11.1.3) transmettant de son côté le mouvement de rotation au palier de rotation latéral secondaire (10) de l'arme (1) et la surmultiplication ou la démultiplication étant réversible.

3. Système selon la revendication 1 ou 2, **caractérisé en ce que** la rotation de l'arme (1) avec le canon (2) et l'affût supérieur (3) autour de l'axe primaire (6) est réalisée par un système d'entraînement (8) électrique, hydraulique, pneumatique ou mécanique.

4. Système selon l'une des revendications 1 à 3, **caractérisé en ce que** l'axe secondaire (9) se trouve à un écart quelconque de l'axe primaire (6) et celui-ci peut être choisi librement.
